# FASCICULE DE BREVET EUROPEEN

(11) **EP 2 048 749 B1**
(45) Date de publication et mention de la délivrance du brevet: **12.03.2014**
(21) Numéro de dépôt: 08354057.5
(22) Date de dépôt: 27.08.2008
(51) Int. Cl.: H01R 31/06

(54) **Dispositif de raccordement électrique entre un récepteur portatif et une source d'énergie**
Elektrische Verbindungsvorrichtung zwischen einem tragbaren Empfangsgerät und einer Energiequelle
Device for electric connection between a portable receiver and a power source

(30) Priorité: 08.10.2007 FR 0707054
(43) Date de publication de la demande: 15.04.2009
(73) Titulaire: Zedel, 38920 Crolles (FR)
(72) Inventeur: Petzl, Paul, 38530 Barraux (FR); Berrel, Philippe, 38580 La Chapelle du Bard (FR); Huguenin, Stéphane, 38000 Grenoble (FR)
(74) Mandataire: Hecké, Gérard

(56) Documents cités:
- WO-A-00/08725
- WO-A-2006/053496
- DE-A1- 4 309 034
- DE-U1- 20 309 812
- US-A1- 2002 130 559
- US-B1- 6 227 888
- US-B1- 6 320 353

## Description

### Domaine technique de l'invention

L'invention est relative à un dispositif de raccordement électrique entre une liaison d'alimentation d'un récepteur portatif et une source d'énergie à courant continu, logée dans un boîtier isolant, et comprenant :
- un premier connecteur agencé à l'extrémité de la liaison d'alimentation, et destiné à être raccordé électriquement à un deuxième connecteur solidaire du boîtier de la source d'énergie,
- des moyens de guidage en translation pour le centrage des connecteurs dans la direction d'embrochage,
- le premier connecteur comportant une paire de contacts femelles surmoulés par une enveloppe isolante portant un élément de retenue coopérant par encliquetage avec un organe de verrouillage fixé sur le boîtier et associé au deuxième connecteur, lequel est doté d'une paire de contacts mâles agencés dans un logement du boîtier de la source d'énergie.

### État de la technique

Les lampes d'éclairage frontales utilisent une source d'énergie à basse tension logée dans un boîtier séparé de la lampe, et relié à cette dernière par deux fils d'alimentation branchés aux pôles positif et négatif de la source. Le boîtier de la source est généralement fixé à l'arrière de la tête de l'utilisateur, en étant porté par une fixation à sangle élastique. Le raccordement électrique s'effectue par des connecteurs situés à l'intérieur du boîtier. Les opérations de connexion et de déconnexion restent néanmoins compliquées lors du remplacement des piles, et nécessitent un soin particulier lors de la mise en place des connecteurs.

Le document US 4420216 décrit un dispositif connecteur coaxial pour relier un microphone extérieur à un enregistreur. Une lame élastique maintient la fiche du connecteur en position embrochée. Le document US 6132234 se rapporte à un connecteur coaxial ayant des éléments de contact, et des doigts de verrouillage portés par le corps du connecteur.

Le document US 2002/0130559 se rapporte à un adaptateur de puissance pour raccorder un récepteur électrique à une source de courant alternatif. Il comporte un connecteur mâle embrochable dans un connecteur femelle, et un système de verrouillage pour assurer le contact en position embrochée. Un seul mode de connexion est possible avec un tel système.

### Objet de l'Invention

L'objet de l'invention consiste à réaliser un dispositif de raccordement multiple sûr et fiable pour un récepteur portatif à basse tension, permettant de connecter et de déconnecter rapidement la source d'énergie ou une platine support.

Le dispositif selon l'invention est caractérisé en ce que l'organe de verrouillage associé au deuxième connecteur est formé par un levier pivotant sollicité par un ressort vers une position de blocage, et que les moyens de guidage du logement comportent une glissière agencée au niveau de l'organe de verrouillage, et une paire de nervures disposées dans un plan horizontal entre les deux contacts mâles du deuxième connecteur.

Il est possible de connecter directement la liaison électrique à la source d'énergie en insérant le premier connecteur dans le deuxième connecteur avec un bon guidage en translation lors de la course d'embrochage. Le verrouillage mécanique des connecteurs s'effectue en fin de course d'embrochage, en empêchant toute déconnexion intempestive.

Un autre mode de raccordement des connecteurs peut être effectuer sur une platine support, laquelle comporte un rail de fixation en forme de profilé en queue d'aronde, et une ouverture centrale de forme conjuguée à celle de l'élément de retenue. Le guidage en translation est réalisé par une glissière du boîtier de la source d'énergie glissant le long du rail de la platine. Il en résulte un centrage axial des contacts mâles du deuxième connecteur sur les contacts femelles du premier connecteur déjà installé sur la platine. On réalise ainsi la connexion électrique du récepteur, et en même temps la fixation mécanique de la source d'énergie sur la platine.

### Description sommaire des dessins

D'autres avantages et caractéristiques ressortiront plus clairement de la description qui va suivre d'un mode de réalisation de l'invention donné à titre d'exemple non limitatif et représenté aux dessins annexés, dans lesquels :
- la figure 1 montre une vue éclatée en perspective du dispositif de raccordement selon l'invention, le premier connecteur de la liaison électrique au récepteur étant déconnecté de la source d'énergie ;
- la figure 2 représente une vue en perspective de la source d'énergie illustrant l'agencement du deuxième connecteur et de l'organe de verrouillage dans le logement à glissière du boîtier ;
- la figure 3 est une vue de profil de la de la figure 1, montrant la source d'énergie du côté embrochage;
- la figure 4 est une vue éclatée de la source d'énergie illustrée depuis le côté opposé à l'embrochage ;
- la figure 5 représente une vue en coupe de la platine support ;
- la figure 6 montre une vue en coupe du premier connecteur à l'extrémité de la liaison électrique vers le récepteur ;
- la figure 7 illustre le montage du premier connecteur de la figure 6 sur la platine support de la figure 5 ;
- la figure 8 est une vue en coupe de la source d'énergie et du deuxième connecteur ;
- la figure 9 est une vue en coupe des connecteurs en position embrochée et verrouillée sur la platine avec la source d'énergie.

### Description détaillée de l'invention

En référence aux figures 1 à 4, 6 et 8, un dispositif de raccordement électrique d'un récepteur portatif est composé d'une liaison électrique 10 d'alimentation destinée à être connectée à une source énergie 11 à courant continu.

A titre d'exemple, le récepteur portatif (non représenté) est constitué par une lampe d'éclairage électrique à ampoule ou à diodes électroluminescentes, et la liaison électrique 10 d'alimentation de ce récepteur comprend une gaine 12 renfermant deux fils conducteurs isolés l'un de l'autre. La source énergie 11 à courant continu comprend un boîtier 13 séparé du récepteur, et renfermant des accumulateurs 18 ou des piles à basse tension. Le boîtier 13 est obturé par un couvercle 25 amovible.

L'extrémité de la liaison électrique 10 est équipée d'un premier connecteur 14 encapsulé dans une enveloppe 15 en matériau isolant moulé, sur laquelle est fixé un élément de retenue 16. Le premier connecteur 14 comporte une paire de contacts femelles 17 tubulaires isolés l'un de l'autre par le matériau isolant de l'enveloppe 15. Les flancs latéraux de l'enveloppe 15 sont munis d'une paire de rainures 19 (figure 4) longitudinales pour assurer le guidage en translation du premier connecteur 14 lors de la phase de raccordement avec un deuxième connecteur 20 associé à la source d'énergie 11.

Le deuxième connecteur 20 est pourvu d'une paire de contacts mâles 21 du type à fiche banane, destinés à s'engager dans les contacts femelles 17 du premier connecteur 14. Un organe de verrouillage 22 est associé au deuxième connecteur 20 en s'encliquetant dans un cran 37 de l'élément de retenue 16 du premier connecteur 14 en fin de course d'insertion. L'organe de verrouillage 22 est formé par un levier monté à pivotement autour d'un axe 23 solidaire du boîtier 13, et comprenant un ergot 24 d'encliquetage à l'extrémité opposée. Un ressort 26, par exemple du type à torsion, est enfilé sur l'axe 25, et sollicite le levier de l'organe de verrouillage 22 vers la position de blocage.

Le logement 27 du boîtier 13 est équipé en plus de moyens de guidage en translation pour assurer le centrage des contacts mâles et femelles 21, 17 dans la direction d'embrochage des connecteurs 20, 14. Les moyens de guidage comportent une glissière 28 agencée au niveau de l'organe de verrouillage 22, et une paire de nervures 29 disposées dans un plan horizontal entre les deux contacts mâles 21.

Sur la figure 6, on note que l'enveloppe 15 du premier connecteur 14 se trouve en saillie par rapport aux entrées des contacts femelles 17, et est dotée d'une lèvre d'étanchéité 30 frontale qui vient en engagement contre une butée 31 du boîtier 13 en fin de course d'embrochage (figure 9) dans le deuxième connecteur 20. La lèvre 30 vient directement de moulage avec l'enveloppe 15, et assure l'étanchéité pour isoler les deux polarités l'une de l'autre, en évitant tout effet d'électrolyse entre les contacts 21.

Divers modes de raccordement sont possibles :

### Raccordement direct

Sur la figure 6, le premier connecteur 14 de la liaison électrique 10 est raccordé directement au deuxième connecteur 20 de la source d'énergie 11. Il suffit de déplacer le premier connecteur 14 dans le sens de la flèche F1 pour réaliser en un seul mouvement la connexion électrique des contacts mâles et femelles 21, 17, et le blocage mécanique de l'organe de verrouillage 22 sur l'élément de retenue 16. Le centrage des contacts femelles et mâles des premier et deuxième connecteurs 14, 20 est assuré grâce au guidage longitudinal des rainures 19 de l'enveloppe 15 le long des nervures 29 du logement 27.

La déconnexion de la source d'énergie 11, par exemple pour remplacer les piles, ou charger les accumulateurs 18, s'effectue manuellement en faisant d'abord pivoter l'organe de verrouillage 22 vers une position déverrouillée faisant échapper l'ergot 24 du cran 37, suivi du débrochage des contacts 21, 17.

### Raccordement sur une platine de support

Sur les figures 5, 7 et 9, le raccordement des deux connecteurs 14, 20 s'effectue sur une platine 32 de support, laquelle comporte un rail 33 de fixation en forme de profilé en queue d'aronde, et une ouverture 34 centrale de forme conjuguée à celle de l'élément de retenue 16. La platine 32 est réalisée par moulage plastique, et comprend un arrêt 35 à l'intérieur de l'ouverture 34. Les extrémités du corps de la platine 32 comporte des passants 36 pour le passage d'élastiques ou de sangles d'attache du récepteur.

Le raccordement s'opère selon les étapes suivantes :
- un premier mouvement d'insertion de l'élément de retenue 16 du premier connecteur 14 dans l'ouverture 34 de la platine 32, suivi d'un deuxième mouvement de coulissement vers l'arrière jusqu'à l'engagement contre l'arrêt 35 qui bloque le premier connecteur 14 en position fonctionnelle prêt pour la connexion de la source d'énergie 11 ;
- un positionnement de la source d'énergie 11 en regard du premier connecteur 14, suivi d'un coulissement du deuxième connecteur 20 vers les contacts femelles 17 du premier connecteur 14, le guidage en translation étant réalisé par la glissière 28 du boîtier 13 glissant le long du rail 33 de la platine 32.

Un tel guidage assure le centrage axial des contacts mâles 21 du deuxième connecteur 20 sur les contacts femelles 17 du premier connecteur 14 déjà installé sur la platine 32. On réalise ainsi la connexion électrique du récepteur, et en même temps la fixation mécanique de la source d'énergie 11 sur la platine 32. L'écrasement de la lèvre 30 en fin de course d'embrochage garantit l'étanchéité et l'isolation des pôles positif et négatif de la source d'énergie 11.

La déconnexion s'effectue comme dans le cas précédent après déblocage préalable de l'organe de verrouillage 22.

Les contacts mâles 21 du deuxième connecteur 20 et l'organe de verrouillage 22 s'étendent parallèlement à l'intérieur d'un logement 27 du boîtier 13 de la source énergie 11, ledit logement présentant une forme d'encoche longitudinale en U, fermée à l'une des extrémités, et ouverte à l'extrémité opposée pour autoriser l'insertion du premier connecteur 14.

## Revendications

1. Dispositif de raccordement électrique entre une liaison d'alimentation d'un récepteur portatif et une source d'énergie à courant continu logée dans un boîtier isolant, comprenant :
- un premier connecteur (14) agencé à l'extrémité de la liaison d'alimentation, et destiné à être raccordé électriquement à un deuxième connecteur (20) solidaire du boîtier (13) de la source d'énergie (11),
- des moyens de guidage en translation pour le centrage des connecteurs (14, 20) dans la direction d'embrochage,
- le premier connecteur (14) comportant une paire de contacts femelles (17) surmoulés par une enveloppe (15) isolante portant un élément de retenue (16) coopérant par encliquetage avec un organe de verrouillage (22) fixé sur le boîtier (13) et associé au deuxième connecteur (20), lequel est doté d'une paire de contacts mâles (21) agencés dans un logement (27) du boîtier (13) de la source d'énergie (11),
**caractérisé en ce que** :
- l'organe de verrouillage (22) associé au deuxième connecteur (20) est formé par un levier pivotant sollicité par un ressort (26) vers une position de blocage,
- les moyens de guidage du logement (27) comportent une glissière (28) agencée au niveau de l'organe de verrouillage (22), et une paire de nervures (29) disposées dans un plan horizontal entre les deux contacts mâles (21) du deuxième connecteur (20).

2. Dispositif selon la revendication 1, **caractérisé en ce que** les contacts mâles (21) du deuxième connecteur (20) et l'organe de verrouillage (22) s'étendent parallèlement à l'intérieur d'un logement (27) du boîtier (13) de la source énergie (11), ledit logement présentant une forme d'encoche longitudinale en U, fermée à l'une des extrémités, et ouverte à l'extrémité opposée pour autoriser l'insertion du premier connecteur (14).

3. Dispositif selon la revendication 1, **caractérisé en ce que** l'enveloppe (15) du premier connecteur (14) se trouve en saillie par rapport aux entrées des contacts femelles (17), et est dotée d'une lèvre d'étanchéité (30) frontale qui vient en engagement contre une butée (31) du boîtier (13) en fin de course d'embrochage dans le deuxième connecteur (20).

## Patentansprüche

1. Vorrichtung für die elektrische Verbindung zwischen einer Versorgungsleitung eines tragbaren Empfängers und einer in einem isolierenden Gehäuse untergebrachten Gleichstrom-Energiequelle, die umfasst:
- einen ersten Stecker (14), der am Ende der Versorgungsleitung angeordnet und dazu vorgesehen ist, elektrisch mit einem zweiten Stecker (20) verbunden zu werden, der fest mit dem Gehäuse (13) der Energiequelle (11) verbunden ist,
- Mittel zum linearen Führen zur Zentrierung der Stecker (14, 20) in Steckrichtung, wobei der erste Stecker (14) ein Paar weibliche Kontakte (17) umfasst, die von einer isolierenden Umhüllung (15) umspritzt sind, die ein Rückhalteelement (16) trägt, das durch Einrasten mit einem Verriegelungselement (22) zusammenwirkt, das an dem Gehäuse (13) befestigt ist und zum zweiten Stecker (20) gehört, der mit einem Paar männlicher Kontakte (21) versehen ist, die in einer Aufnahme (27) des Gehäuses (13) der Energiequelle (11) angeordnet sind, **dadurch gekennzeichnet, dass**:
- das zum zweiten Stecker (20) gehörende Verriegelungselement (22) von einem Schwenkhebel gebildet wird, der von einer Feder (26) in Richtung auf eine Blockierungsposition gezogen wird,
- die Führungsmittel der Aufnahme (27) eine Gleitleiste (28) umfassen, die in Höhe des Verriegelungselements (22) angeordnet ist, sowie ein Paar Rippen (29), die auf einer horizontalen Ebene zwischen den beiden männlichen Kontakten (21) des zweiten Steckers (20) angeordnet sind.

2. Vorrichtung nach Anspruch 1, **dadurch gekennzeichnet, dass** sich die männlichen Kontakte (21) des zweiten Steckers (20) und das Verriegelungselement (22) parallel innerhalb einer Aufnahme (27) des Gehäuses (13) der Energiequelle (11) erstrecken, welche Aufnahme die Form einer länglichen, U-förmigen Einkerbung hat, die an einem Ende geschlossen und am entgegengesetzten Ende offen ist, um das Einführen des ersten Steckers (14) zu ermöglichen.

3. Vorrichtung nach Anspruch 1, **dadurch gekennzeichnet, dass** die Umhüllung (15) des ersten Steckers (14) bezüglich den Eingängen der weiblichen Kontakte (17) herausragt und vorne mit einer Dichtlippe (30) versehen ist, die mit einem Anschlag (31) des Gehäuses (13) am Ende der Steckung im zweiten Stecker (20) in Eingriff steht.

## Claims

1. A device for electric connection between a power supply connector of a portable receiver and a DC power source housed in an insulating case, comprising:
- a first connector (14) arranged at the end of the power supply connection and designed to be electrically connected to a second connector (20) securedly attached to the case (13) of the power source (11),
- guiding means in translation for centring the connectors (14, 20) in the plug-in direction,
- the first connector (14) comprises a pair of female contacts (17) overmolded by an insulating enclosure (15) bearing a securing element (16) operating by clipping in conjunction with a latching means (22) fixed onto the case, and associated with the second connector (20), which second connector is provided with a pair of male contacts (21) arranged in a housing (27) of the case (13) of the power source (11),
**characterized in that**:
- the latching means (22) of the second connector (20) is formed by a pivoting lever biased by a spring (26) to a latching position,
- the guiding means of the housing (27) comprise a slide (28) located at the level of the latching means (22), and a pair of ribs (29) arranged in a horizontal plane between the two male contacts (21) of the second connector (20).

2. The device according to claim 1, **characterized in that** the male contacts (21) of the second connector (20) and the latching means (22) extend in parallel manner inside a housing (27) of the case (13) of the power source (11), said housing being in the form of a longitudinal U-shaped notch, closed at one of the ends thereof and open at the opposite end to enable the first connector (14) to be inserted.

3. The device according to claim 1, **characterized in that** the enclosure (15) of the first connector (14) is salient with respect to the inputs of the female contacts (17), and is provided with a front sealing lip (30) that comes into engagement against a stop (31) of case (13) at the end of plug-in travel in second connector (20).
